# EUROPÄISCHE PATENTSCHRIFT

(11) **EP 1 129 279 B1**
(45) Veröffentlichungstag und Bekanntmachung des Hinweises auf die Patenterteilung: **05.03.2003**
(21) Anmeldenummer: 99960845.8
(22) Anmeldetag: 02.11.1999
(51) Int. Cl.: F02D 41/14

(54) **VERFAHREN ZUR BESTIMMUNG VON STELLGRÖSSEN BEI DER STEUERUNG VON BENZINDIREKTEINSPRITZMOTOREN**
METHOD FOR DETERMINING THE CONTROLLER OUTPUT FOR CONTROLLING FUEL INJECTION ENGINES
PROCEDE POUR LA DETERMINATION DE GRANDEURS REGLANTES POUR LA COMMANDE DE MOTEURS A INJECTION DIRECTE D'ESSENCE

(30) Priorität: 03.11.1998 DE 19851990
(43) Veröffentlichungstag der Anmeldung: 05.09.2001
(73) Patentinhaber: ROBERT BOSCH GMBH, 70442 Stuttgart (DE)
(72) Erfinder: BAUER, Hartmut, D-70839 Gerlingen (DE); VOLZ, Dieter, D-74080 Heilbronn (DE); GERHARDT, Juergen, D-71739 Oberriexingen (DE); PANTRING, Juergen, D-71701 Schwieberdingen (DE); ODER, Michael, D-75428 Illingen (DE); HESS, Werner, D-70499 Stuttgart (DE); KOEHLER, Christian, D-74391 Erligheim (DE)
(86) Internationale Anmeldenummer: DE9903479
(87) Internationale Veröffentlichungsnummer: WO00026522

(56) Entgegenhaltungen:
- WO-A-95/24550
- DE-A- 19 618 849
- US-A- 5 479 898

## Beschreibung

### Stand der Technik

Die Erfindung betrifft die Einstellung eines gewünschten Motormomentes durch passende Berechnung der Stellgrößen, insbesondere zur Einstellung der Luft- und Kraftstoffzufuhr zum Motor bei einem Motor mit Benzindirekteinspritzung.

Aus der WO 95/24550 ist ein Verfahren zur Steuerung der Antriebsleistung eines Fahrzeugs bekannt geworden, dem eine Vorgabe eines Sollwerts für das von der fremdgezündeten Brennkraftmaschine abzugebende Drehmoment zugrunde liegt. Neben der Beeinflussung des Zündwinkels ist insbesondere eine Variation des Kraftstoff-/Luft-Verhältnisses zur Realisierung einer schnellen Momentenänderung vorhanden. Eine Einbeziehung von Wirkungsgradänderungen durch die unterschiedlichen Eingriffe ist nicht angesprochen. Eine Änderung des Kraftstoff-/Luft-Verhältnisses ist bei der zugrunde gelegten saugrohreinspritzenden Brennkraftmaschine nur innerhalb enger Grenzen möglich, innerhalb derer eine zuverlässige Entflammung des Gemisches und das Einhalten vorgegebener Abgaswerte möglich ist.

Eine wichtige Betriebsart einer Brennkraftmaschine mit Benzindirekteinspritzung ist der näherungsweise ungedrosselte Betrieb mit hohem Luftüberschuss, der bei einer saugrohreinspritzenden Brennkraftmaschine nicht möglich ist. Die Luftmasse im Brennraum ist beim Betrieb mit hohem Luftüberschuss dann weitgehend konstant und die Luftzahl Lambda als Maß für die Zusammensetzung des Kraftstoff-/Luft-Gemisches wird durch die eingespritzte Kraftstoffmasse bestimmt. Die Luftmasse im Brennraum bestimmt in Verbindung mit der Luftzahl Lambda und der Drehzahl n das von der Brennkraftmaschine aufgebrachte Drehmoment. Bei hohem Luftüberschuss läßt sich das gewünschte Drehmoment weitgehend über eine Variation der Kraftstoffmenge einstellen. Die Brennfähigkeit des Gemisches mit hohem Luftüberschuss wird dabei durch eine räumlich inhomogene Gemischverteilung im Brennraum erreicht. Diese Betriebsart wird auch als Schichtbetrieb bezeichnet. Davon zu unterscheiden ist der Betrieb mit homogener Gemischverteilung ohne oder mit geringerem Luftüberschuß. Die Erfindung betrifft die Stellgrößenbestimmung abhängig vom geforderten Moment im Schichtbetrieb.

Externe Anforderungen an den Saugrohrdruck im Schichtbetrieb beeinflussen die Luftfüliung. Solche Anforderungen ergeben sich bspw. daraus, daß die Abgasrückführung und die Tankentlüftung ein gewisses Druckgefälle fordern. Die Forderung, die den niedrigsten Saugrohrdruck hervorruft, wird durch eine Minimalauswahl und Eingriff in die Drosselklappenstellung realisiert.

Läßt man die für ein gewünschtes Drehmoment bestimmte einzuspritzende Kraftstoffmenge unverändert, ändert sich die Luftzahl. Dies hat unerwünschte Drehmomentänderungen zur Folge.

Aufgabe der Erfindung ist die Vermeidung der unerwünschten Drehmomentänderungen.

Diese Aufgabe wird mit den Merkmalen des Anspruchs 1 gelöst.

Vorteilhafterweise wird die Bestimmung der Stellgröße Einspritzzeit noch durch eine Bestimmung der Stellgröße der Luftzufuhr ergänzt.

Damit wird die weitere Aufgabe gelöst, eine passende Einstellung von Kraftstoff- und Luftzufuhr zum Motor zur Realisierung eines vorgegebenen Motormomentes unter Berücksichtigung eines maximal zulässigen Wertes für die Luftzahl Lambda.

Diese weitere Aufgabe wird durch eine ergänzende Beschränkung der Luftzufuhr auf maximale Werte gelöst. Diese Beschränkung gewährleistet die reproduzierbare Einstellung kleiner Drehmomente über eine Variation der Einspritzimpulsbreiten. Ohne diese Beschränkung könnte es zur unerwünschten Einstellung zu magerer Gemische kommen, was Probleme bei der Brennbarkeit des Gemisches und/oder den Abgasemissionen mit sich bringen könnte.

Im folgenden wird ein Ausführungsbeispiel der Erfindung mit Bezug auf die Figuren erläutert.

Fig. 1 zeigt das technische Umfeld der Erfindung. Fig. 2 offenbart ein Ausführungsbeispiel der Erfindung in der Form von Funktionsblöcken und Fig. 3 stellt die Bildung der Beschränkung der Luftzufuhr dar.

Die 1 in der Fig. 1 repräsentiert den Brennraum eines Zylinders eines Verbrennungsmotors. Über ein Einlaßventil 2 wird der Zustrom von Luft zum Brennraum gesteuert. Die Luft wird über ein Saugrohr 3 angesaugt. Die Ansaugluftmenge kann über eine Drosselklappe 4 variiert werden, die von einem Steuergerät 5 angesteuert wird. Dem Steuergerät werden Signale über den Drehmomentwunsch des Fahrers, bspw. über die Stellung eines Fahrpedals 6, ein Signal über die Motordrehzahl n von einem Drehzahlgeber 7 und ein Signal über die Menge ml der angesaugten Luft von einem Luftmengenmesser 8 zugeführt. Aus diesen und ggf. weiteren Eingangssignalen über weitere Parameter des Verbrennungsmotors wie Ansaugluft- und Kühlmitteltemperatur USW bildet das Steuergerät 5 Ausgangssignale zur Einstellung der des Drosselklappenwinkels alpha durch ein Stellglied 9 und zur Ansteuerung eines Kraftstoffeinspritzventils 10, durch das Kraftstoff in den Brennraum des Motors dosiert wird. Der Drosselklappenwinkel alpha und die Einspritzimpulsbreite ti werden im Rahmen der Erfindung als wesentliche, aufeinander abzustimmende Stellgrößen zur Realisierung des Wunschmomentes betrachtet. Weiterhin steuert das Steuergerät ggf. eine Abgasrückführung 11, eine Tankentlüftung 12 sowie weitere Funktionen wie die Zündung des Kraftstoff/Luftgemisches im Brennraum. Die aus der Verbrennung resultierende Gaskraft wird durch Kolben 13 und Kurbeltrieb 14 in ein Drehmoment gewandelt.

FIG. 2 zeigt ein Ausführungsbeispiel der Erfindung. Block 2.1 stellt ein Kennfeld dar, das durch die Drehzahl n und die relative Luftfüllung rl adressiert wird. Die relative Luftfüllung ist auf eine maximale Füllung des Brennraums mit Luft bezogen und gibt damit gewissermaßen den Bruchteil der maximalen Brennraum- oder Zylinderfüllung an. Sie wird im wesentlichen aus dem Signal ml gebildet. Die aus Meßgrößen gebildete relative Füllung rl und die Drehzahl n definieren einen Betriebspunkt des Motors. Mit dem Kennfeld 2.1 werden verschiedenen Betriebspunkten Drehmomente zugeordnet, die der Motor unter Normbedingungen in den verschiedenen Betriebspunkten erzeugt.

Normbedingungen lassen sich durch bestimmte Werte von Einflußgrößen wie Zündwinkel, Luftzahl Lambda, AGR-Rate, Tankentlüftungszustand usw. festlegen. Als Normbedingung bezüglich der Luftzahl kommt Lambda gleich 1 in Frage. Als Normbedingung bezüglich des Zündwinkels läßt sich der Zündwinkel definieren, bei dem sich das maximal mögliche Moment einstellt.

Bezüglich jeder Einflußgröße läßt sich ein Wirkungsgrad eta definieren als Verhältnis vom Moment unter Normbedingungen zu dem Moment, das sich bei isolierter Änderung der Einflußgröße einstellt.

Bei Abweichungen mehrerer Einflußgrößen von ihren Normwerten gibt das Produkt der Wirkungsgrade das Verhältnis des Normmomentes bei den Normwerten der Einflußgrößen zu dem Moment bei den abweichenden Einflußgrößen an.

Mit anderen Worten: Wunschmoment/Normmoment = Produkt der Wirkungsgrade. Die Division des bspw. vom Fahrerwunsch abhängigen Wunsch- oder Sollmomentes durch das für den individuellen Betriebspunkt bestimmten Normmomentes im Block 2.2 liefert daher das Produkt sämtlicher Wirkungsgrade.

Die Werte der Einflußgrößen wie AGR-Rate, Zündwinkel USW liegen im Steuergerät vor. Bspw. mit Hilfe abgespeicherter Kennlinien werden die zugehörigen Wirkungsgrade bestimmt. Es folgt die Bildung des Produktes der Wirkungsgrade der bekannten Einflußgrößen. Dies sind alle Einflußgrößen außer Lambda.

Die Division des Produktes sämtlicher Wirkungsgrade durch das Produkt der Wirkungsgrade der bekannten Einflußgrößen im Block 2.3 liefert den Lambdawirkungsgrad etalam.

Aus dem Lambdawirkungsgrad etalam wird im Block 2.4 bspw. über einen Kennlinienzugriff das zugehörige Lambda bestimmt.

Die Kennlinie eta von Lambda gibt für verschiedene Lambdawerte das Verhältnis des Normmomentes bei Lambda gleich Eins zu dem Moment bei anderen Lambdawerten an.

Block 2.4 liefert damit genau den Lambdawert dar, der im Brennraum eingestellt werden muß, um im aktuellen, durch die Luftfüllung rl und Drehzahl n definierten Betriebspunkt bei den bekannten übrigen Einflußgrößen wie Zündzeitpunkt, AGR-Rate usw. das gewünschte Moment zu induzieren. Dabei bedeutet Induzieren hier das Erzeugen der Gaskraft, die über Kolben und Kurbeltrieb das Wunschmoment liefert.

Dieser Soll-Lambdawert determiniert in Verbindung mit der aus Meßgrößen abgeleiteten Luftfüllung rl des Brennraums die Kraftstoffmenge, die zur Erzeugung des gewünschten Momentes eingespritzt werden muß.

Daraus läßt sich durch Division von rl durch den wunschmomentabhängig bestimmten Lambdasollwert im Block 2.5 eine relative Kraftstoffmasse bestimmen, die dann in die konkrete Einspritzimpulsbreite als Stellgröße im Kraftstoffpfad umgerechnet wird.

Dieses Ausführungsbeispiel ermöglicht eine Einstellung des Wunschdrehmomentes im weitgehend entdrosselten Schichtbetrieb des Motors.

Die in Fig. 3 dargestellte Ergänzung ermöglicht die passende Einstellung von Kraftstoff- und Luftzufuhr zum Motor zur Realisierung eines vorgegebenen Motormomentes unter Berücksichtigung eines maximal zulässigen Wertes für die Luftzahl Lambda.

Ohne die letztere Bedingung könnte es zur unerwünschten Einstellung zu magerer Gemische kommen, was Probleme bei der Brennbarkeit des Gemisches und/oder den Abgasemissionen mit sich bringen könnte.

Dies deshalb, weil das Moment bei festem Lambda mit zunehmender Zylinderfüllung steigt. Wird variables Lambda zugelassen, ergibt sich bei fester Füllung eine gewisse Bandbreite einstellbarer Momente. Dabei wird die Bandbreite durch Lambdagrenzwerte vorgegeben, außerhalb derer beispielsweise die Brennbarkeit nicht gewährleistet ist.

Es gibt daher zu jeder Füllung ein minimales Moment. Werden kleinere Momente gewünscht, kann dies nicht mehr allein über einen Eingriff auf den Kraftstoffpfad realisiert werden. Vielmehr ist dann eine Reduzierung der Füllung zwingend erforderlich.

Dazu werden erfindungsgemäß im Schichtbetrieb für ein bestimmtes vorgegebenes Sollmoment unter Berücksichtigung eines maximal zulässigen Lambdawertes die passende Luftfüllung und Kraftstoffmasse eingestellt, die dieses vorgegebene Sollmoment liefern.

Die Luftfüllung kann bspw. bei Systemen mit elektronisch gesteuerter Drosselklappe (EGAS) über den Drosselklappenöffnungswinkel als Stellgröße eingestellt werden. Die Berechnung dieser Stellgröße erfolgt im sogenannten Luftpfad.

Die Kraftstoffmasse wird bspw. über die Variation einer Einspritzimpulsbreite als Stellgröße eingestellt. Die Berechnung dieser Stellgröße erfolgt wie weiter oben dargestellt wurde, im sogenannten Kraftstoffpfad.

Die eigentliche Einstellung des Motormomentes geschieht wie beschrieben mit Hilfe des Kraftstoffpfades.

Im Luftpfad findet ergänzend eine Begrenzung der Füllung auf Werte statt, die Momenten entsprechen, die über die Kraftstoffzufuhr einstellbar sind. Mit anderen Worten: Im Luftpfad wird die Zylinderfüllung auf einen Wert begrenzt, der sich aus dem maximal zulässigen Lambda für das gewünschte Moment ergibt.

Dies ist in Fig. 3 dargestellt: Im Block 3.1 wird zunächst der maximal zulässige Lambdawert Lambda_{_}zul ermittelt, der bspw. von der Drehzahl n abhängig sein kann und der daher bspw. aus einer Kennlinie ermittelbar ist.

Aus diesem maximal zulässigen Lambda wird im Block 3.2 der zugehörige Lambdawirkungsgrad etalam bestimmt.

Bei bekannten übrigen Einflußgrößen ist damit das Produkt aller Wirkungsgrade für das maximal zulässige Lambda im Block 3.3 bestimmbar.

Dieses Produkt entspricht, wie weiter oben dargestellt wurde, dem Verhältnis von Wunsch- bzw. Ist-Moment zu dem Moment unter Normbedingungen. Bei dieser von einem maximal zulässigen Lambdawert ausgehenden Betrachtung entspricht dieses Ist-Moment dem Moment, das sich bei dem maximal zulässigen Lambda einstellt. Dieses dem maximal zulässigen Lambdawert zuzuordnende Istmoment wird im Block 3.4 durch Verknüpfung des Produktes der Wirkungsgrade mit dem durch Block 3.5 bereitgestellten Normmoment erzeugt.

Diesem speziellen Ist-Moment läßt sich durch Kennlinienzugriff im Block 3.6 eine maximale Zylinderfüllung rl = f(Lambda_zul) eindeutig zuordnen, bei der sich dieses Moment unter der Annahme eines maximalen Lambda, d.h. einem Lambda an der Magerlaufgrenze zwischen gerade noch brennfähigen und gerade nicht mehr brennfähigen Gemischen, einstellt.

Diese Luftfüllung rl stellt damit die obere Füllungsgrenze dar, unterhalb derer sich das Wunschmoment allein durch Eingriffe in den Kraftstoffpfad realisieren läßt.

Diese Füllungsgrenze läßt sich durch eine Begrenzung des Öffnungswinkels der Drosselklappe auf einen maximalen Wert alpha_max im Block 3.7 realisieren.

## Patentansprüche

1. Verfahren zur Einstellung des Drehmomentes bei einem Verbrennungsmotor mit den Schritten:
- Bestimmung eines Soll-Momentes
- Bestimmung eines Betriebspunktes aus Meßwerten für Luftfüllung und Drehzahl.
- Bestimmung eines Normmomentes für diesen Betriebspunkt
- Bestimmung eines Soll-Wirkungsgrades aus Normmoment und Sollmoment
- Bestimmung des zu diesem Wirkungsgrad zugehörigen Lambda
- Bestimmung der Kraftstoffmenge aus dem zugehörigen Lambda und der aus Meßgrößen abgeleiteten Luftfüllung, die in Verbindung mit der Luftfüllung das zugehörige Lambda zur Realisierung des Sollmomentes ergibt.

2. Verfahren nach Anspruch 1, **gekennzeichnet durch** die weiteren Schritte:
- Bestimmung des maximal zulässigen Lambdawert für eine reguläre Verbrennung
- Bestimmung des zugehörigen Lambdawirkungsgrades
- Bestimmung des Gesamtwirkungsgrades als Produkt aller Wirkungsgrade der übrigen bekannten Einflußgrößen für das maximal zulässige Lambda
- Bestimmung des Ist-Momentes, das sich bei dem maximal zulässigen Lambda und den Wirkungsgraden einstellt unter Berücksichtigung des Normmomentes
- Bestimmung einer maximalen Zylinderfüllung rl zu diesem Ist-Moment, bei der sich dieses Ist-Moment unter der Annahme eines maximalen Lambda einstellt
- Bestimmung eines maximalen Drosselklappenwinkels alpha_max zur Beschränkung der Füllung.

## Claims

1. Method for setting the torque in an internal combustion engine having the steps:
- a setpoint torque is determined,
- an operating point is determined from measured values for the air charge and rotational speed,
- a standard torque for this operating point is determined,
- a setpoint efficiency is determined from the standard torque and setpoint torque,
- the lambda value associated with this efficiency is determined,
- the quantity of fuel is determined from the associated lambda value and the air charge which is derived from measurement variables and, in conjunction with the air charge, yields the associated lambda value for implementing the setpoint torque.

2. Method according to Claim 1, **characterized by** the further steps:
- the maximum acceptable lambda value for the normal combustion is determined,
- the associated lambda efficiency is determined,
- the overall efficiency is determined as a product of all the efficiency levels of the other known influencing variables for the maximum acceptable lambda value,
- the actual torque which is obtained at the maximum acceptable lambda value and the efficiency level is determined taking into account the standard torque,
- a maximum cylinder charge rl for this actual torque, with which cylinder charge rl this actual torque is obtained assuming a maximum lambda value, is determined,
- a maximum throttle valve angle alpha_max is determined in order to restrict the charge.

## Revendications

1. Procédé de réglage du couple d'un moteur à combustion interne comprenant les étapes suivantes :
- on détermine un couple de consigne,
- on détermine un point de fonctionnement à partir de valeurs de mesure de la charge d'air et du régime,
- on détermine un couple normalisé pour ce point de fonctionnement,
- on détermine un rendement de consigne à partir du couple normalisé et du couple de consigne,
- on détermine le coefficient lambda correspondant à ce rendement,
- on détermine la quantité de carburant à partir du coefficient lambda correspondant et de la charge d'air déduite des grandeurs de mesure qui en liaison avec la charge d'air donnent le coefficient lambda correspondant pour réaliser le couple de consigne.

2. Procédé selon la revendication 1,
**caractérisé par** les étapes suivantes :
- on détermine le coefficient lambda maximum autorisé pour une combustion régulière,
- on détermine le rendement lambda correspondant,
- on détermine le rendement global comme produit de tous les rendements des autres grandeurs d'influence connues pour le coefficient lambda maximum autorisé,
- on détermine le couple réel, qui pour le coefficient lambda maximum autorisé et les rendements s'établit en tenant compte du couple normalisé,
- on détermine une charge de cylindre maximale rl pour ce couple réel, charge pour laquelle s'établit ce couple réel dans l'hypothèse d'un coefficient lambda maximum,
- on détermine un angle de volet d'étranglement maximum α_max pour limiter la charge.
